# EUROPÄISCHE PATENTSCHRIFT

(11) **EP 3 216 530 B1**
(45) Veröffentlichungstag und Bekanntmachung des Hinweises auf die Patenterteilung: **08.05.2019**
(21) Anmeldenummer: 17159610.9
(22) Anmeldetag: 07.03.2017
(51) Int. Cl.: B07C 7/00

(54) **SORTIERSYSTEM**
SORTING SYSTEM
SYSTÈME DE TRI

(30) Priorität: 08.03.2016 DE 202016101278 U
(43) Veröffentlichungstag der Anmeldung: 13.09.2017
(73) Patentinhaber: WIPOTEC GmbH, 67657 Kaiserslautern (DE)
(72) Erfinder: Arnold, Kurt, 67663 Kaiserslautern (DE)
(74) Vertreter: Eder Schieschke & Partner mbB

(56) Entgegenhaltungen:
- DE-A1-102005 032 533
- DE-A1-102008 044 833
- US-A- 5 794 789
- US-A1- 2009 114 575

## Beschreibung

Die vorliegende Erfindung betrifft eine Vorrichtung und ein Verfahren zum Sortieren von Objekten (allgemein Gütern oder auch Collis) entlang einer Förderstrecke.

Bei kleineren Postverteilzentren, sogenannten Depots, rentieren sich teure automatische Sortieranlagen nicht. Diese würden nur wenige Stunden am Tag (ca. 3-6 Stunden) während der Sortierzeiten (in den Morgen- und/oder Abendstunden) verwendet werden. Für die restliche Zeit blieben sie unproduktiv. Daher wird bei Sortieraufgaben bis ca. 20.000 Objekte pro Stunde meist weiterhin eine manuelle Sortierung bevorzugt.

Die zu sortierenden Objekte werden dabei entlang einer Fördereinrichtung transportiert, üblicherweise in Form eines langen Förderbands. Manchmal ist dieses rein linear ausgebildet. Um nicht heruntergenommene Objekte am Ende der Linie nochmals in den Sortiervorgang einzubringen werden alternativ zur reinen Linie geschlossene Rundläufe benutzt. Nachteilig dabei ist, dass diverse Zeit vergeht, bis ein Objekt eine vollständige Schleife beendet hat und wieder an dem gewünschten Entnahmeort vorbei kommt.

Die sortierenden Arbeiter stehen üblicherweise an einer Vielzahl von nebeneinander angeordneten Entnahmezonen entlang der Förderstrecke. Es ist auch bekannt, an beiden gegenüberliegenden Seiten des Förderbandes Entnahmeplätze anzuordnen. Die Arbeiter sind oftmals die LKW-Fahrer, die die Objekte anschließend in den LKW laden und zum Empfänger ausfahren.

Nachteilig bei diesen heutigen Entnahmeanordnungen ist der Umstand, dass die sortierenden Personen teilweise die Kennzeichnungen auf den zu sortierenden Objekten selbst suchen, lesen und bewerten müssen. Dabei kommt es vor, dass Objekte fälschlicherweise heruntergenommen oder, umgekehrt, fälschlicherweise auf dem Band belassen werden. Dies ist problematisch, wenn der Fehler erst am Ende der Auslieferungstour bemerkt wird und das Objekt um Tage verspätet beim Empfänger angeliefert wird.

Nachteilig ist auch, dass der Arbeiter keine oder unzureichende Detailkenntnisse über das jeweils nächste zu entnehmende Objekt besitzt. So kann es vorkommen, dass ein von den Dimensionen her kleines Objekt als vermutlich leicht beurteilt wird, und sich beim Herunternehmen ein viel höheres Gewicht offenbart. Hierbei kann sich die Abnahme des Objekts vom Band unerwartet verzögern, der Arbeiter kann sich verletzen (z.B. Muskeln zerren), oder er kann das Objekt aus Überraschung fallen lassen und es dabei beschädigen.

Nachteilig ist weiterhin, dass der Arbeiter seine Aufmerksamkeit stets auf das aktuell auf dem Förderband vorüberziehende Objekt richten muss, um das Erfordernis der Entnahme zu prüfen. Unerkannt bleibt dabei, ob evtl. unmittelbar danach oder in kurzem Abstand weitere für ihn bestimmte Objekte die Entnahmezone erreicht haben oder erreichen werden, oder ob er längere Zeit keine Objekte erwarten muss und Zeit für das Einladen der schon heruntergenommenen Objekte in seinen LKW bestünde. Bekannte Sortiersysteme dieser Art fördern üblich mit 0,5 m/s. Ziel der Erfindung ist es unter anderem, die Fördergeschwindigkeit um 20% auf 0,6 m/s zu erhöhen. Dies würde ohne verbessernde Maßnahmen die sortierenden Arbeiter jedoch unter einen sehr hohen Zeitdruck setzen, wodurch die Fehlerrate steigen und die Gesundheit leiden würde.

Aus der DE 10 2008 044 833 A ist ein Sortiersystem bekannt, welches einen mittels Spracherkennungssystem ermittelten Bestimmungsort anhand einer Bilderkennungsvorrichtung überprüft bzw. bestätigt und nach erfolgter Erfassung mittels eines akustischen Freigabesignals die Bereitschaft für eine nachfolgende weitere Erfassung signalisiert. Ein Sortiersystem mit mehreren Entnahmestationen ist nicht offenbart.

Aufgabe der Erfindung ist es daher, ein Sortiersystem zur Überwindung der genannten Nachteile anzubieten, insbesondere die Tätigkeit des sortierenden Arbeiters ergonomischer, weil besser planbar, zu gestalten und dessen Gesundheit zu schonen.

Gelöst wird die Aufgabe durch eine Vorrichtung nach Anspruch 1 und ein Verfahren nach Anspruch 7. Weitere vorteilhafte Ausführungsformen ergeben sich aus den Unteransprüchen.

Die Erfindung basiert auf der Idee, eine quasi in die Zukunft schauende Anzeige zu schaffen, die jeden der sortierenden Arbeiter in seiner jeweiligen Entnahmezone vorab über das Eintreffen und die Reihenfolge der nächsten Objekte informiert. Hierbei wird also permanent über eine Mehrzahl von n Objekten (n > 1) vorinformiert. In der Information können z.B. fünf Objekte signalisiert werden. Diese werden bevorzugt in ihrer Reihenfolge des Eintreffens signalisiert. Zusatzinformationen wie z.B. das Gewicht, Dimension(en), Sonderbehandlungen (Gefahrgut, Express, Nachnahme, Rückschein, Zollpflicht usw.), Zeitspanne bis zum Eintreffen usw. können den Arbeiter weiter unterstützen und entlasten.

So kann der Arbeiter z.B. anhand der Zusatzinformationen vorab entscheiden, ob aufeinanderfolgend eintreffende Objekte gemeinsam handhabbar sind, z.B. übereinander gestapelt und gemeinsam abgelegt werden können. Dies erspart unnötige Handhabungstätigkeiten und damit Zeit.

Das erfindungsgemäße Sortiersystem ist geeignet zur gezielten Verteilung von Objekten, die häufig auch als Collis bezeichnet werden. Dabei handelt es sich vorzugsweise um Päckchen, Pakete oder andere Verpackungen oder Behälter, die nacheinander entlang einer Förderstrecke bewegt werden und je nach Eigenschaft des jeweiligen Objekts an unterschiedlichen Positionen entlang der Förderstrecke von dieser entnommen werden sollen, etwa um sie in einen bestimmten LKW zu verladen. Entlang der Förderstrecke sind mehrere Entnahmezonen hintereinanderliegend ausgebildet, wobei grundsätzlich auch einander gegenüberliegende Entnahmezonen denkbar sind. Eine Erkennungseinheit, insbesondere ein Barcode-Scanner, erfasst dabei an jedem Objekt spezifische Objektkennzeichnungen, bevor das Objekt der Förderstrecke zugeführt und an dieser entlang bewegt wird. (Als Förderstrecke soll also derjenige Abschnitt eines Transportsystems verstanden werden, der an die vorgenannte Erfassung von Objektkennzeichnungen anschließt. Dies schließt zusätzliche Kennzeichnungserfassungen entlang der Förderstrecke jedoch nicht aus.)

Eine mit dem Scanner verbundene Steuereinheit kann aus der erfassten Objektkennzeichnung, beispielsweise in Verbindung mit einer angeschlossenen Datenbank, eine oder mehrere Objekteigenschaften des Objekts ermitteln. Dabei kann es sich insbesondere um eine Lieferadresse oder Lieferregion handeln, aus der sich wiederum ableiten lässt, in welcher Entnahmezone das Objekt von der Fördereinrichtung abgenommen werden muss, um den korrekten Versandweg zu nehmen, um beispielsweise in den korrekten LKW verladen zu werden.

Erfindungsgemäß ist die Steuereinheit dazu ausgebildet, eine den einzelnen Entnahmezonen jeweils zugehörige Anzeigeeinheit so anzusteuern, dass dem in der Entnahmezone arbeitenden Arbeiter für mehrere der nacheinander in die jeweilige Entnahmezone gelangenden Objekte im Voraus angezeigt werden kann, welches dieser Objekte in seiner Entnahmezone zu entnehmen ist und welches auf der Fördereinrichtung verbleiben kann. Die Anzahl der "im Voraus" anzuzeigenden Objekte ist frei wählbar und kann beispielsweise auf fünf festgelegt werden. Durch einfach unterscheidbare Symbole in der jeweiligen Anzeige ist so leicht zu erkennen, dass beispielsweise das dritte und vierte in die jeweilige Entnahmezone transportierte Objekt dort zu entnehmen sind, während die beiden vorausgehenden und das nachfolgende Objekt auf dem Band verbleiben können. Zweckmäßigerweise bewegen sich Symbole, welche die einzelnen Objekte darstellen sollen, auf der Anzeige analog zur tatsächlichen Bewegung der Objekte auf der Förderstrecke, so dass dem Arbeiter eine eindeutige Zuordnung zwischen den auf der Anzeige gezeigten Informationen und den jeweils transportierten Objekten leicht möglich ist. Vorzugsweise ist für jede Entnahmezone eine nur ihr zugeordnete Anzeige vorgesehen. Denkbar ist alternativ oder ergänzend jedoch auch, eine Anzeige gemeinsam für mehrere Zonen vorzusehen, aus der jeder Arbeiter zumindest die für seine Zone relevanten Angaben entnehmen kann.

Denkbar ist ferner, dass einzelne Entnahmezonen mit automatischen oder halbautomatischen Entnahmevorrichtungen versehen sind, um ausgewählte Objekte vom Band zu nehmen. Das können bspw. Kolben-Zylinder-Anordnungen oder Roboter sein. Diese können selbsttätig (etwa durch Ansteuerung durch die Steuereinheit) oder veranlasst durch einen Arbeiter (etwa nach Prüfung der Anzeige) die Entnahme ausführen.

Es ist möglich, einem Arbeiter nur die durch ihn zu entnehmenden Objekte oder alle auf dem Förderband bewegten Objekte zu signalisieren. Eine Signalisierung der (z.B. von einer Steuereinheit / SPS / Leitrechner vorgegeben, gewünschten, bestimmungsgemäßen) Entnahmezone kann auf verschiedensten Wegen erfolgen. Die Zuordnung kann z.B. kenntlich gemacht werden durch Nummerierung, unterschiedliche Symbole oder Farben.

Die vorgeschlagene Anzeige kann ferner auch einen Ort für eine kurze Zwischenablage definieren, um dem sortierenden Arbeiter die Reihenfolge für das spätere Einladen der für ihn bestimmten Objekte in seinem LKW vorzuschlagen oder vorzuschreiben, in jedem Fall mit dem Ziel, seine Arbeit zu optimieren. Dabei kann auch Rücksicht auf die Ladekapazität des LKW und die geplante Fahrtroute genommen werden. Die genannte Zwischenablage kann im einfachsten Fall eine Anzahl von auf dem Boden markierten Feldern sein.

Ein weiterer Vorteil der vorgeschlagenen Lösung ist, dass auf das Ausdrucken und Anbringen von Zusatzaufklebern auf den Objekten als Hilfestellung für die sortierende Person weitgehend oder gänzlich verzichtet werden kann.

Wenn die Steuereinheit mithilfe einer Lichtschranke als Sensor am Ende einer Entnahmezone erkennt, dass ein zur Entnahme vorgesehenes Objekt nicht heruntergenommen wurde, kann ein geeignetes Signal (z.B. rote Darstellung des zu entnehmenden Objekts) in der erfindungsgemäßen Anzeige der entsprechenden Entnahmestation auf die erwartete und durchzuführende Entnahme hinweisen. Ergänzend kann auch mittels eines von der Steuereinheit ausgelösten akustischen Signals auf die erforderliche Entnahme hingewiesen werden. Zusätzlich kann das gesamte Förderband oder der in der jeweiligen Entnahmezone liegende Abschnitt der Fördereinrichtung, evtl. gemeinsam mit einigen oder allen stromaufwärts liegenden Entnahmezonen, verlangsamt oder gestoppt werden.

Nachfolgend soll eine Ausführungsform der Erfindung anhand eines Figurenbeispiels näher erläutert werden. Dabei zeigt:
- Fig. 1: eine schematische Draufsicht auf ein Sortiersystem mit drei Entnahmezonen und
- Fig. 2: ein Steuerungsprinzip für das System gemäß Fig. 1.

Fig. 1 zeigt in schematischer Draufsicht eine als Förderband ausgeführte Fördereinrichtung F, auf der Objekte O₁, O₂,... vereinzelt transportiert werden, in Fig. 1 von rechts nach links. Die Objekte gelangen dabei zunächst an eine Scannereinheit S, in der Objektkennzeichnungen für jedes Objekt erfasst und an eine in Fig. 1 nicht dargestellte übergeordnete Steuereinheit C weitergeleitet werden. Die Objekte O₁, O₂,... gelangen dann auf dem Band nacheinander in einzelne Entnahmezonen Z₁, Z₂, Z₃. Jedes Objekt O ist in einer dieser Zonen von der Fördereinrichtung F zu entnehmen, was durch den in jeder Zone angedeuteten Arbeiter manuell geschehen soll. Dazu kann der Arbeiter das entsprechende Objekt vom Band greifen und beispielsweise hinter sich auf eine dort bereitliegende Palette ablegen.

Für jede Zone ist eine durch den arbeitenden Arbeiter jeweils leicht einzusehende Anzeigeeinheit A₁, A₂, A₃ vorgesehen. Jede Anzeigeeinheit ist mit der Steuereinheit C verbunden und von dieser so ansteuerbar, dass für jedes in jede Entnahmezone gelangendes Objekt ein entsprechendes Symbol auf der Anzeige dargestellt wird. Die von der Steuereinheit den einzelnen Objekten zugeordneten Symbole unterscheiden sich nach Farbe, Form oder Bedeutung erfindungsgemäß dergestalt, dass die in der jeweiligen Entnahmezone zu entnehmenden Objekte anders dargestellt werden als diejenigen Objekte, die durch das Förderband in die benachbarte nächste Entnahmezone bewegt werden sollen. Dabei werden auf jeder Anzeige auch einige der zukünftig der jeweiligen Entnahmezone zugeführten Objekte symbolisch dargestellt, so dass die jeweilige Person bereits im Voraus erkennen kann, welches der nachfolgenden Objekte durch sie zu entnehmen ist und welches nicht.

Am Ende jeder Entnahmezone Z₁, Z₂, Z₃ ist jeweils eine Lichtschranke L₁, L₂, L₃ angeordnet, welche den Übertritt der Objekte aus einer in die benachbarte nächste Entnahmezone detektieren kann. Mithilfe einer solchen Lichtschranke und deren Auswertung durch die Steuereinheit lässt sich feststellen, ob ein Objekt tatsächlich anforderungsgemäß entnommen oder versehentlich auf dem Band belassen wurde. Dazu ist es erforderlich, dass die Steuereinheit, beispielsweise unter Auswertung der Transportgeschwindigkeit und der Scan-Zeitpunkte des Scanners, die Position der auf dem Förderband belassenen Objekte permanent nachvollzieht ("Tracking"). Ergibt sich dabei, dass ein Objekt fälschlicherweise nicht in einer ihm zugeordneten Entnahmezone entnommen wurde und stattdessen die Lichtschranke zur nächsten Entnahmezone unterbricht, kann der jeweilige Arbeiter mithilfe der Anzeige oder durch ergänzende akustische Mittel verstärkt auf das Erfordernis hingewiesen werden, das Objekt zu entnehmen. Notfalls kann die Bewegung des Förderbands vorübergehend verlangsamt oder ganz gestoppt werden, bis das Objekt ordnungsgemäß entnommen wurde.

Fig. 2 zeigt die in Fig. 1 dargestellte Anordnung im Hinblick auf ihre Steuerung. Dazu ist eine Steuereinheit C vorgesehen, welche eine SPS umfasst und dazu ausgebildet ist, die von einem an die Steuereinheit C angeschlossenen Scanner S übermittelten Objektkennzeichen auszuwerten und Objektmerkmale zuzuordnen. Die Steuereinheit C ist ferner dazu ausgebildet, die einzelnen Anzeigeeinheiten A₁, A₂, A₃ in der bereits beschriebenen Weise anzusteuern.

Zweckmäßigerweise kann die Steuereinheit nicht nur unterschiedliche Symbole erzeugen für die in den unterschiedlichen Zonen zu entnehmenden Objekte (im vorliegenden Beispiel verschiedenfarbige Kreise), sie kann ferner wahlweise auch dasjenige Symbol H zusätzlich anzeigen, welches den in der jeweiligen Zone zu entnehmenden Gütern entspricht. Dadurch ergibt sich die besondere Flexibilität, Objekte mit einer bestimmten Eigenschaft (Lieferregion) in einem ersten Sortierprozess einer bestimmten Entnahmezone zuzuordnen, während in einem späteren Sortierprozess (beispielsweise am Folgetag) die Objekte für dieselbe Lieferregion einer anderen Entnahmezone zugeordnet werden können, etwa weil der entsprechende LKW dann an dieser Entnahmezone bereit steht.

Durch die "vorausschauende" Anzeige mehrerer Objekte in jeder Entnahmezone kann die dort zuständige Person vorteilhaft besser disponieren über möglicherweise entstehende zeitliche Lücken, in denen keine Objekte zu entnehmen sind und stattdessen beispielsweise der LKW beladen werden kann. Durch zusätzliche Anzeige von Produkteigenschaften, wie etwa Gewicht oder Gefahrgut, kann die Person des Weiteren im Voraus abschätzen, wie mit dem entsprechenden Objekt umzugehen ist.

In Fig. 1 ist zur Veranschaulichung des Anzeigeprinzips ist auf allen Anzeigen A₁, A₂, A₃, der zukünftig zu erwartende Objektdurchlauf, jeweils versetzt um ein Objekt, farblich dargestellt (zu Zwecken der Schwarz-Weiß-Darstellung in dieser Anmeldung können statt verschiedenen Farben auch verschiedene Muster gezeigt sein). Diese erfindungsgemäß angezeigte Unterscheidung zwischen einzelnen Objekten entlastet die Mitarbeiter bei der manuellen Sortierung, da das eigenständige (insbesondere mehrfache) Suchen und Auswerten von Objektkennzeichnungen in jeder einzelnen Entnahmezone nicht mehr erforderlich ist. Das erhöht die Sicherheit der Sortierung und vermeidet Fehlfahrten. Die Überwachung mithilfe der Lichtschranken garantiert ferner, dass Objekte nicht versehentlich auf dem Band liegenbleiben und zum Beginn der Förderstrecke zurück bewegt werden müssen. Das spart Anschaffungs- und/oder Personalkosten.

Das Anzeigesystem erlaubt es ferner, die Transportgeschwindigkeit der Fördereinrichtung zu erhöhen, so dass der Entnahme- und infolgedessen auch der Verladeprozess zügiger erfolgen kann, mit dem Ergebnis, dass die Auslieferung früher beginnen kann. Der Sortierprozess insgesamt wird deutlich effizienter.

## Patentansprüche

1. Sortiersystem zur gezielten Verteilung von Objekten (O), wobei die Objekte nacheinander über eine Förderstrecke (F) in einer Förderrichtung bewegt werden,
wobei entlang der Förderstrecke wenigstens zwei Entnahmezonen (Z₁, Z₂, ...) hintereinander angeordnet sind zur manuellen Entnahme der Objekte, und wobei das Sortiersystem umfasst:
a) eine Erkennungseinheit (S), der die Objekte (O) vor Eintritt in die Förderstrecke (F) aufeinanderfolgend zuführbar sind, und welche zur Erfassung von Objektenkennzeichnungen, insbesondere von Barcodes, ausgebildet ist;
b) eine Steuereinheit (C), welche dazu ausgebildet ist, einer mit der Erkennungseinheit erfassten Objektkennzeichnung vorgebbare Objekteigenschaften zuzuordnen; und
c) wenigstens eine von der Steuereinheit (C) ansteuerbare optische Anzeigeeinheit (A₁, A₂...), mittels welcher an den einzelnen Entnahmezonen vorgebbare Objekteigenschaften für eine ausgewählte Gruppe von nacheinander auf der Förderstrecke angeordneten Objekten (O₁, O₂...) anzeigbar ist.

2. Sortiersystem nach Anspruch 1, **dadurch gekennzeichnet, dass** jede Entnahmezone eine nur ihr zugeordnete Anzeigeeinheit (A) aufweist.

3. Sortiersystem nach Anspruch 1 oder 2, **dadurch gekennzeichnet, dass** jede Anzeigeeinheit (A₁, A₂...) zur gleichzeitigen Vorab-Anzeige von Eigenschaften einer vorgebbaren Gruppe von ,n' Objekten in derjenigen Reihenfolge ausgebildet ist, in der die ,n' Objekte die jeweilige Entnahmezone (Z₁, Z₂, ...) erreichen.

4. Sortiersystem nach einem der vorigen Ansprüche, **dadurch gekennzeichnet, dass** in Förderrichtung gesehen nach jeder Entnahmezone zur Kontrolle eine mit der Steuereinheit gekoppelte Sensoreinheit (L), insbesondere eine Lichtschranke, angeordnet ist, welche zu Erfassung von Objekten ausgebildet ist, welche nicht entnommen wurden und die jeweilige Entnahmezone (Z₁, Z₂, ...) auf der Förderstrecke (F) verlassen.

5. Sortiersystem nach einem der vorigen Ansprüche, **dadurch gekennzeichnet, dass** die Steuereinheit (C) zur Ansteuerung der Förderstrecke ausgebildet ist, um die Förderung zumindest in derjenigen Entnahmezone (Z₁, Z₂, ...) zu verlangsamen oder anzuhalten, in der ein zu entnehmendes Objekt nicht rechtzeitig entnommen wird und daher die Entnahmezone auf der Förderstrecke zu verlassen droht.

6. Sortiersystem nach einem der vorigen Ansprüche, **dadurch gekennzeichnet, dass** die Förderstrecke wenigstens ein Förderband (B) umfasst, welches vorzugsweise mit einer Fördergeschwindigkeit von 0,6 m/s antreibbar ist.

7. Verfahren zur gezielten Verteilung von Objekten (O₁, O₂...), mit einem Sortiersystem nach einem vorigen Ansprüche, wobei die Objekte hintereinander über eine Förderstrecke (F) in einer Förderrichtung bewegt werden, und wobei entlang der Förderstrecke (F) wenigstens zwei Entnahmezonen (Z₁, Z₂, ...) hintereinander angeordnet sind,
a) wobei die Objekte vor Eintritt in die Förderstrecke (F) aufeinanderfolgend einer Erkennungseinheit (S) zugeführt werden, welche zur Erfassung von Objektkennzeichnungen, insbesondere von Barcodes, ausgebildet ist;
b) und wobei eine mit der Erkennungseinheit verbundene Steuereinheit (C) den erfassten Objektkennzeichnungen Objekteigenschaften zuordnet; und
c) wobei eine einer Entnahmezone (Z₁, Z₂...) zugeordnete optische Anzeigeeinheit von der Steuereinheit (C) so angesteuert wird, dass diese die Objekteigenschaften einer ausgewählten Gruppe (O₁, O₂...) von nacheinander auf der Förderstrecke angeordneten Objekten anzeigt, um für einen Bediener in der Entnahmezone die Zuordnung der einzelnen Eigenschaften zu den einzelnen Objekten zu visualisieren.

8. Verfahren nach dem vorhergehenden Anspruch, **dadurch gekennzeichnet, dass** die Anzeigeeinheit gleichzeitig Eigenschaften von Objekten (O₁, O₂...) aus einer Gruppe von ,n' Objekten in derjenigen Reihenfolge vorab anzeigt, in der die ,n' Objekte die jeweilige Entnahmezone (Z₁, Z₂...) erreichen werden und/oder teilweise oder vollständig erreicht haben, wobei n > 1 gelten soll.

9. Verfahren nach einem der vorhergehenden Verfahrensansprüche, **dadurch gekennzeichnet, dass** für jedes Objekt (O₁, O₂...) der Gruppe mehrere Eigenschaften, insbesondere das Gewicht, die Abmessungen, eine Routennummer, einer Bearbeiterbezeichnung, ein Gefahrgut- oder sonstiger Inhaltshinweis, besondere Versandhinweise (Nachnahme, Rückschein, Zollpflicht, Express) und/oder Zwischenlagerplätze oder Stapel-Reihenfolgen angezeigt werden.

10. Verfahren nach einem der vorhergehenden Verfahrensansprüche, **dadurch gekennzeichnet, dass** die in der Entnahmezone (Z) zu entnehmenden Objekte in der Anzeige (A) mit einem Symbol dargestellt werden, welches sich farblich und/oder geometrisch und/oder in seiner Bedeutung von anderen dargestellten Objekten unterscheidet, die in der jeweiligen Entnahmezone nicht zu entnehmen sind.

11. Verfahren nach einem der vorhergehenden Verfahrensansprüche, **dadurch gekennzeichnet, dass** die Förderung zumindest in derjenigen Entnahmezone verlangsamt oder angehalten wird, in der ein zu entnehmendes Objekt nicht rechtzeitig entnommen wird und daher die Entnahmezone auf der Förderstrecke zu verlassen droht.

12. Verfahren nach einem der vorhergehenden Verfahrensansprüche, **dadurch gekennzeichnet, dass** die Steuereinheit mithilfe von am Ende jeder Entnahmezone angeordneten Sensoren (L) zur positionellen Synchronisierung mit den auf der Förderstrecke verbliebenen Objekten (O) dergestalt ausgebildet ist, dass zu jeder Zeit bekannt ist, welches Objekt sich an welcher Position der Förderstrecke befindet und/oder befinden sollte.

13. Verfahren nach einem der vorhergehenden Verfahrensansprüche, **dadurch gekennzeichnet, dass** eine akustische Anzeige signalisiert, dass ein in einer Entnahmezone zu entnehmendes Objekt nicht entnommen wurde.

## Claims

1. Sorting system for the targeted distribution of objects (O), wherein the objects are moved in succession via a conveying section (F) in a conveying direction, wherein at least two removal zones (Z₁, Z₂, ...) are arranged in succession along the conveying section for the purpose of manually removing the objects, and wherein the sorting system comprises:
a) a detection unit (S), to which the objects (O) can be sequentially supplied before entering the conveying section (F) and which is designed to capture object identifications, in particular barcodes;
b) a control unit (C) which is designed to assign predefinable object properties to an object identification captured using the detection unit; and
c) at least one optical display unit (A₁, A₂...) which can be controlled by the control unit (C) and can be used to display predefinable object properties at the individual removal zones for a selected group of objects (O₁, O₂...) arranged in succession on the conveying section.

2. Sorting system according to Claim 1, **characterized in that** each removal zone has a display unit (A) assigned only to it.

3. Sorting system according to Claim 1 or 2, **characterized in that** each display unit (A₁, A₂...) is designed to simultaneously preview properties of a predefinable group of 'n' objects **in that** order in which the 'n' objects reach the respective removal zone (Z₁, Z₂, ...).

4. Sorting system according to one of the preceding claims, **characterized in that**, for the purpose of control, a sensor unit (L), in particular a light barrier, is arranged after each removal zone, as seen in the conveying direction, which sensor unit is coupled to the control unit and is designed to capture objects which have not been removed and leave the respective removal zone (Z₁, Z₂, ...) on the conveying section (F).

5. Sorting system according to one of the preceding claims, **characterized in that** the control unit (C) is designed to control the conveying section in order to slow down or stop the conveying at least in that removal zone (Z₁, Z₂, ...) in which an object to be removed is not removed in good time and therefore threatens to leave the removal zone on the conveying section.

6. Sorting system according to one of the preceding claims, **characterized in that** the conveying section comprises at least one conveyor belt (B) which can preferably be driven at a conveying speed of 0.6 m/s.

7. Method for the targeted distribution of objects (O₁, O₂...) using a sorting system according to one of the preceding claims, wherein the objects are moved in succession via a conveying section (F) in a conveying direction, and wherein at least two removal zones (Z₁, Z₂, ...) are arranged in succession along the conveying section (F),
a) wherein, before entering the conveying section (F), the objects are sequentially supplied to a detection unit (S) which is designed to capture object identifications, in particular barcodes;
b) and wherein a control unit (C) connected to the detection unit assigns object properties to the captured object identifications; and
c) wherein an optical display unit assigned to a removal zone (Z₁, Z₂...) is controlled by the control unit (C) in such a manner that it displays the object properties of a selected group (O₁, O₂...) of objects arranged in succession on the conveying section in order to visualize the assignment of the individual properties to the individual objects for an operator in the removal zone.

8. Method according to the preceding claim, **characterized in that** the display unit simultaneously previews properties of objects (O₁, O₂...) from a group of 'n' objects **in that** order in which the 'n' objects will reach and/or have partially or completely reached the respective removal zone (Z₁, Z₂...), where n > 1.

9. Method according to one of the preceding method claims, **characterized in that** a plurality of properties, in particular the weight, the dimensions, a route number, a processor designation, a hazardous material notice or another content notice, special shipping instructions (cash on delivery, return receipt, customs duty, express) and/or interim storage places or stacking orders, are displayed for each object (O₁, O₂...) in the group.

10. Method according to one of the preceding method claims, **characterized in that** the objects to be removed in the removal zone (Z) are presented on the display (A) with a symbol which differs, in terms of colour and/or geometrically and/or in terms of its meaning, from other presented objects which are not to be removed in the respective removal zone.

11. Method according to one of the preceding method claims, **characterized in that** the conveying is slowed down or stopped at least **in that** removal zone in which an object to be removed is not removed in good time and therefore threatens to leave the removal zone on the conveying section.

12. Method according to one of the preceding method claims, **characterized in that** the control unit is designed, with the aid of sensors (L) arranged at the end of each removal zone, for positional synchronization with the objects (O) remaining on the conveying section in such a manner that it is known at any time which object is situated and/or should be situated at which position of the conveying section.

13. Method according to one of the preceding method claims, **characterized in that** an acoustic indication signals that an object to be removed in a removal zone has not been removed.

## Revendications

1. Système de tri servant à répartir de manière ciblée des objets (O), dans lequel les objets sont déplacés les uns après les autres dans une direction de convoyage sur une ligne de convoyage (F),
dans lequel au moins deux zones de prélèvement (Z₁, Z₂, ...) sont disposées les unes derrière les autres le long de la ligne de convoyage pour prélever manuellement les objets, et dans lequel le système de tri comprend :
a) une unité d'identification (S), à laquelle les objets (O) peuvent être amenés les uns après les autres avant d'entrer dans la ligne de convoyage (F) et laquelle est réalisée pour détecter des marquages d'objet, en particulier des codes à barres ;
b) une unité de commande (C), qui est réalisée pour attribuer des propriétés d'objet pouvant être spécifiées à un marquage d'objet détecté avec l'unité de détection ; et
c) au moins une unité d'affichage (A₁, A₂, ...) optique pouvant être pilotée par l'unité de commande (C), au moyen de laquelle des propriétés d'objet pouvant être spécifiées pour un groupe sélectionné d'objets (O₁, O₂, ...) disposés les uns après les autres sur la ligne de convoyage peuvent être affichées au niveau des diverses zones de prélèvement.

2. Système de tri selon la revendication 1, **caractérisé en ce que** chaque zone de prélèvement présente une unité d'affichage (A) associée seulement à celle-ci.

3. Système de tri selon la revendication 1 ou 2, **caractérisé en ce que** chaque unité d'affichage (A₁, A₂, ...) est réalisée pour afficher au préalable de manière simultanée des propriétés d'un groupe pouvant être spécifié de « n » objets dans l'ordre, dans lequel les « n » objets atteignent la zone de prélèvement (Z₁, Z₂, ...) respective.

4. Système de tri selon l'une quelconque des revendications précédentes, **caractérisé en ce que** vue dans la direction de convoyage, une unité de capteur (L), couplée à l'unité de commande, en particulière une barrière lumineuse, est disposée après chaque zone de prélèvement aux fins du contrôle, laquelle est réalisée pour détecter des objets, qui n'ont pas été prélevés et quittent la zone de prélèvement (Z₁, Z₂, ...) respective sur la ligne de convoyage (F).

5. Système de tri selon l'une quelconque des revendications précédentes, **caractérisé en ce que** l'unité de commande (C) est réalisée pour piloter la ligne de convoyage pour ralentir ou arrêter le convoyage au moins dans la zone de prélèvement (Z₁, Z₂, ...), dans laquelle un objet à prélever n'est pas prélevé dans les temps et menace par conséquence de quitter la zone de prélèvement sur la ligne de convoyage.

6. Système de tri selon l'une quelconque des revendications précédentes, **caractérisé en ce que** la ligne de convoyage comprend au moins une bande de convoyage (B), qui peut être entraînée de préférence à une vitesse de convoyage de 0,6 m/s.

7. Procédé servant à répartir de manière ciblée des objets (O₁, O₂, ...), avec un système de tri selon une quelconque revendication précédente, dans lequel les objets sont déplacés dans une direction de convoyage les uns derrière les autres sur une ligne de convoyage (F), et dans lequel au moins deux zones de prélèvement (Z₁, Z₂, ...) sont disposées les unes derrière les autres le long de la ligne de convoyage (F),
a) dans lequel avant d'entrer dans la ligne de convoyage (F) les objets sont amenés les uns après les autres à une unité d'identification (S), laquelle est réalisée pour détecter des marquages d'objet, en particulier des codes à barres ;
b) et dans lequel une unité de commande (C) reliée à l'unité d'identification associe des propriétés d'objet à des marquages d'objet détectés ; et
c) dans lequel une unité d'affichage optique associée à une zone de prélèvement (Z₁, Z₂, ...) est pilotée par l'unité de commande (C) de telle sorte que celle-ci affiche les propriétés d'objet d'un groupe (O₁, O₂, ...) sélectionné d'objets disposés les uns après les autres sur la ligne de convoyage pour qu'un utilisateur visualise, dans la zone de prélèvement, l'association des diverses propriétés aux divers objets.

8. Procédé selon la revendication précédente, **caractérisé en ce que** l'unité d'affichage affiche au préalable de manière simultanée des propriétés d'objets (O₁, O₂, ...) issus d'un groupe de « n » objets dans l'ordre, dans lequel les « n » objets atteindront la zone de prélèvement (Z₁, Z₂, ...) respective et/ou l'ont atteinte en partie ou en totalité, dans lequel n doit être > 1.

9. Procédé selon l'une quelconque des revendications précédentes, **caractérisé en ce que** pour chaque objet (O₁, O₂, ...) du groupe, plusieurs propriétés, en particulier le poids, les dimensions, un numéro d'itinéraire, une désignation d'opérateur, une indication d'article dangereux ou toute autre indication de contenu, en particulier des indications d'expédition (contre-remboursement, bordereau de réception, droit de douane, envoi express) et/ou des emplacements de stockage temporaires ou des ordres d'empilement sont affichés.

10. Procédé selon l'une quelconque des revendications précédentes, **caractérisé en ce que** les objets à prélever dans la zone de prélèvement (Z) sont représentés par un symbole dans l'affichage (A), lequel se distingue des autres objets représentés, qui ne sont pas à prélever dans la zone de prélèvement respective, par sa couleur et/ou sa forme géométrique et/ou sa signification.

11. Procédé selon l'une quelconque des revendications précédentes, **caractérisé en ce que** le convoyage est ralenti ou arrêté au moins dans la zone de prélèvement respective, dans laquelle un objet à prélever n'est pas prélevé dans les temps et menace par conséquence de quitter la zone de prélèvement sur la ligne de convoyage.

12. Procédé selon l'une quelconque des revendications précédentes, **caractérisé en ce que** l'unité de commande est réalisée, à l'aide de capteurs (L) disposés au niveau de l'extrémité de chaque zone de prélèvement, aux fins de la synchronisation de position avec les objets (O) restés sur la ligne de convoyage, de telle manière que l'objet qui se trouve et/ou est censé se trouver au niveau de ladite position de la ligne de convoyage est connu à chaque instant.

13. Procédé selon l'une quelconque des revendications précédentes, **caractérisé en ce qu'**un affichage acoustique signale qu'un objet à prélever dans une zone de prélèvement n'a pas été prélevé.
